# EUROPÄISCHE PATENTSCHRIFT

(11) **EP 0 029 570 B1**
(45) Veröffentlichungstag und Bekanntmachung des Hinweises auf die Patenterteilung: **20.07.1983**
(21) Anmeldenummer: 80107130.9
(22) Anmeldetag: 17.11.1980
(51) Int. Cl.: B41J 29/10, B41J 11/08

(54) **Lärmgedämpfte Baueinheit eines Gerätes**
Sound absorbent module in an appliance
Module amortisseur de sons dans un appareil

(30) Priorität: 22.11.1979 DE 2947111
(43) Veröffentlichungstag der Anmeldung: 03.06.1981
(73) Patentinhaber: SIEMENS AKTIENGESELLSCHAFT, 80333 München (DE)
(72) Erfinder: Reitner, Wilhelm, D-8021 Taufkirchen (DE)

## Beschreibung

Die Erfindung bezieht sich auf eine lärmgedämpfte Baueinheit eines Gerätes, insbesondere des Druckbalkens eines mechanischen Druckers, auf die lärmverursachende mechanische Kräfte einwirken.

Geräte wie mechanische Drucker, Schreibmaschinen usw., die im Bürobetrieb verwendet werden, müssen zur Verringerung der Umweltbelastung lärmgedämpft werden. Dazu werden sie z. B. im Lärmgedämpfte Gehäuse angeordnet. Derartige Lösungen sind sehr aufwendig und sind für die Lärmbedämpfung für solche Geräte wenig geeignet, bei denen z.B. Papierblätter oder Papierbahnen aus dem Gerät herausgeführt werden. Es ist weiterhin möglich, dass nur die Teile des Gerätes, von denen der unerwünschte Lärm ausgeht, mittels zwischen dem zu bedämpfenden Geräteteil und dem ortsfesten Gerätegestell zwischen geschalteter Dämpfungselemente bedämpft werden. Die Folge ist, dass die Verschleissfestigkeit dieser Teile gemindert wird.

Die der Erfindung zugrunde liegende Aufgabe besteht darin, eine lärmgedämpfte Baueinheit eines Gerätes, insbesondere des Druckbalkens eines mechanischen Druckers, auf die lärmverursachende mechanische Kräfte einwirken, derart auszuführen, dass bei grosser Lärmbedämpfung die Verschleissfestigkeit erhalten bleibt. Diese Aufgabe wird dadurch gelöst, dass die Baueinheit aus einem in einem Trägerblock angeordneten Dämpfungsmaterial und einem auf dem Dämpfungsmaterial angeordneten nicht mit dem Trägerblock direkt in Verbindung stehenden Metallband besteht, auf das die mechanischen Kräfte einwirken.

Der Trägerblock kann zweckmässigerweise an dem Gerätegehäuse befestigt sein. Dabei muss dafür gesorgt werden, dass das Metallband nicht mit dem Gerätegehäuse direkt verbunden wird.

Bei Druckern, z.B. Nadeldruckern, besteht das Metallband zweckmässigerweise aus Stahl, um den Verschleiss möglichst gering zu halten.

Der Vorteil der Erfindung besteht insbesondere darin, dass die Lärmdämpfung und Verschleissfestigkeit der Baueinheit mit geringstem preislichen Aufwand erreicht wird, wobei nur ein sehr geringer Luftschall an die Umgebung und ein sehr geringer Körperschall an das Gerätegehäuse abgegeben wird, die Verschleissfestigkeit und Steifigkeit der Baueinheit dagegen gewährleistet ist. Die Schallabgabe an die Umgebung wird durch das Dämpfungsmaterial, z.B. Gummi, verhindert, auf dem das Metallband angeordnet ist. Die Verschleissfestigkeit wird mit Hilfe des auf dem Dämpfungsmaterial angeordneten Metallbandes erreicht.

Anhand eines Ausführungsbeispiels wird die Erfindung weiter erläutert. Es zeigen:
Fig. 1 einen Schnitt durch die Baueinheit mit Trägerblock, und
Fig. 2 ein Teil der Vorderansicht der Baueinheit mit Trägerblock.

Im Ausführungsbeispiel wird als Baueinheit der Druckbalken eines mechanischen Druckers, z.B. eines Nadeldruckers, verwendet. Der Druckbalken besteht dabei aus einem Dämpfungsmaterial 10, das z.B. aus gut dämpfendem Gummi oder aus Kunststoff besteht, und aus einem auf dem Dämpfungsmaterial 10 angeordneten Metallband 12, das z.B. aus einem dünnen gehärteten Stahlband besteht. Das Stahlband 12 kann auf dem Dämpfungsmaterial 10 aufvulkanisiert sein. Die Baueinheit 10,12 ist an einem Trägerblock 14, der z. B. aus Aluminium besteht, angeordnet. Dazu kann der Trägerblock 14 eine Nut 16 enthalten, in die die Baueinheit 10, 12 eingefügt ist.

Auf das Stahlband 12 des Druckbalkens 10,12 wirken dann die mechanischen Kräfte ein, durch die der unerwünschte Lärm erzeugt wird. Bei einem Nadeldrucker wirken auf das Stahlband 12 z.B. die Nadeln des Druckkopfes ein. Die Lärmdämpfung wird mit Hilfe des Dämpfungsmaterials 10 erreicht, durch das die Übertragung der Schallschwingungen auf den Trägerblock 14 weitgehend unterbunden wird. Weiterhin wird verhindert, dass das Stahlband selbst schwingen kann und damit an die Luft Lärm abgeben kann.

Die Fig. 2 zeigt die Anordnung von der Vorderseite. Der Trägerblock 14 kann an seinen beiden Enden an einem Teil des Gerätegehäuses 18 befestigt sein. In Figur ist nur dargestellt, dass das eine Ende am Gerätegehäuse 18 befestigt ist. Der Trägerblock 14 ist auf seinem anderen Ende entsprechend an dem Gerätegehäuse angeordnet. Während das Dämpfungsmaterial 10 bis zum Gerätegehäuse 18 geführt ist, ist dies beim Metallband 12 nicht der Fall. Hier besteht zwischen dem Gerätegehäuse 18 und dem Ende des Stahlbandes 12 ein Zwischenraum 20, durch den verhindert wird, dass Schallschwingungen vom Metallband 12 zum Gerätegehäuse 18 gelangen können.

## Patentansprüche

1. Lärmgedämpfte Baueinheit eines Gerätes, insbesondere des Druckbalkens eines mechanischen Druckers, auf die lärmverursachende mechanische Kräfte einwirken, dadurch gekennzeichnet, dass die Baueinheit aus einem in einen Trägerblock (14) angeordneten Dämpfungsmaterial (10) und einem auf dem Dämpfungsmaterial (10) angeordneten, nicht mit dem Trägerblock (14) direkt in Verbindung stehenden Metallband (12) besteht, auf das die mechanischen Kräfte einwirken.

2. Baueinheit nach Anspruch 1, dadurch gekennzeichnet, dass der Trägerblock (14) am Gerätegehäuse (18) befestigt ist und dass das Metallband (12) nicht mit dem Gerätgehäuse (18) direkt verbunden ist.

3. Baueinheit nach einem der beiden Ansprüche 1 oder 2, dadurch gekennzeichnet, dass das Metallband (12) aus Stahl besteht.

## Revendications

1. Module amortisseur de sons d'un appareil, notamment de la barre d'impression d'une imprimante mécanique, sur lequel agissent des forces mécaniques provoquant du bruit, caractérisé en ce que le module est constitué en un matériau d'amortissement (10) disposé dans un bloc-support (14) et en une bande métallique (12) sur laquelle agissent les forces mécaniques, qui est disposée sur le matériau d'amortissement (10) et qui n'est pas en relation directe avec le bloc-support (14).

2. Module suivant la revendication 1, caractérisé en ce que le bloc-support (14) est fixé au boîtier de l'appareil (18) et en ce que la bande métallique (12) n'est pas reliée directement au boîtier de l'appareil (18).

3. Modulesuivant l'une des revendications 1 ou 2, caractérisé en ce que la bande métallique (12) est en acier.

## Claims

1. A noise-damped structural unit of an apparatus, in particular of the pressure bar of a mechanical printer, on which noise-producing mechanical forces act, characterised in that the structural unit consists of a damping material (10) arranged in a carrier block (14), and of a metal strip (12) which is arranged on the damping material (10) and is not directly connected to the carrier block (14), and on which the mechanical forces act.

2. A structural unit as claimed in claim 1, characterised in that the carrier block (14) is secured to the housing (18) of the apparatus, and that the metal strip (12) is not directly connected to the housing (18) of the apparatus.

3. A structural unit as claimed in claim 1 or 2, characterised in that the metal strip (12) consists of steel.
